# EUROPÄISCHE PATENTSCHRIFT

(11) **EP 3 130 762 B1**
(45) Veröffentlichungstag und Bekanntmachung des Hinweises auf die Patenterteilung: **03.10.2018**
(21) Anmeldenummer: 16183854.5
(22) Anmeldetag: 11.08.2016
(51) Int. Cl.: F01D 11/24, F01D 11/20, F01D 11/14, F02C 6/08, F04D 29/58, F04D 29/32, F04D 29/52

(54) **SYSTEM ZUR AKTIVEN EINSTELLUNG EINER RADIALEN SPALTGRÖSSE UND ZUGEHÖRIGES FLUGZEUGTRIEBWERK**
SYSTEM FOR ACTIVE ADJUSTMENT OF A RADIAL GAP SIZE AND CORRESPONDING AIRCRAFT ENGINE
SYSTEME DE REGLAGE ACTIF D'UN JEU D' EXTRÉMITÉ RADIAL ET MOTEUR D'AERONEF ASSOCIÉ

(30) Priorität: 13.08.2015 DE 102015215479
(43) Veröffentlichungstag der Anmeldung: 15.02.2017
(73) Patentinhaber: Rolls-Royce Deutschland Ltd & Co KG, 15827 Blankenfelde-Mahlow (DE)
(72) Erfinder: DR. SZARVASY, Ivo, 14532 Stahnsdorf (DE)
(74) Vertreter: Maikowski & Ninnemann Patentanwälte Partnerschaft mbB

(56) Entgegenhaltungen:
- EP-A2- 2 604 806
- EP-A2- 2 824 283
- GB-A- 2 417 762

## Beschreibung

Die Erfindung betrifft ein System für die aktive Einstellung einer radialen Spaltgröße mit den Merkmalen des Anspruchs 1 und ein Flugzeugtriebwerk mit den Merkmalen des Anspruchs 10.

Für den effizienten Betrieb eines Flugzeugtriebwerks ist es sinnvoll, den Spalt zwischen den Spitzen der rotierenden Turbinen- oder Kompressorschaufeln und dem umgebenden Gehäuse möglichst klein zu halten. So ist zum Beispiel aus der GB 2417762 A ein Verfahren zur aktiven Spaltkontrolle (Tip Clearance Control, TCC) bekannt. Dabei wird das Gehäuse mittels Kühlluft einstellbar so gekühlt, dass sich zwischen den rotierenden Laufschaufelspitzen und dem Gehäuse (oder den daran angeordneten Deckbändern oder Linern) ein definierter Spalt einstellt.

Die Einstellung, d.h. die Regelung oder Steuerung der Kühlung wird dabei vom Triebwerkscomputer (EEC) übernommen, der ein entsprechendes Ventil ansteuert. Ziel ist dabei die Einstellung eines möglichst kleinen Spaltes, wobei jedoch ein Anstreifverschleiß, d.h. ein Anlaufen der Schaufelspitze in das Gehäuse oder das Deckband vermieden werden muss.

Vollmodular modulierbare Systeme arbeiten mit einem Verfahren, bei dem der Ist-Spalt entweder gemessen oder durch den Triebwerkscomputer berechnet wird. Der so bestimmte Ist-Spalt wird dann mit einem Soll-Spalt verglichen und die Gehäusekühlung wird durch das Regelungssystem entsprechend angepasst.

Üblicherweise wird der Soll-Spalt auf Null gesetzt, wenn das Flugzeugtriebwerk den maximalen Schub liefert. Der Wert für den Soll-Spalt kann größer Null sein, wenn das Flugzeugtriebwerk im Teillastbereich läuft. In diesem Fall führt eine plötzliche Schuberhöhung zu einer Spaltschließung, welche nicht schnell genug durch eine verringerte Gehäusekühlung - und damit ein Konstanthalten des Spaltes - kompensiert werden kann. Ein zu kleiner Soll-Spalt würde in diesem Fall zu einem Anlaufen führen.

Es besteht daher die Aufgabe, effiziente Systeme für die Einstellung des radialen Spaltes für den Betrieb von Flugzeugtriebwerken und entsprechende Flugzeugtriebwerke zu schaffen.

Die Aufgabe wird durch das Reglungssystem mit den Merkmalen des Anspruchs 1 gelöst.

Dazu weist das System eine modellbasierte Stellvorrichtung auf, wobei die zeitabhängige Spaltgröße durch die modellbasierte Stellvorrichtung approximierbar ist und bei der nur Einflussgrößen berücksichtigt werden, deren zeitabhängiges Verformungsverhalten (z.B. Dehnungsverhalten) gleich oder langsamer ist als das zeitabhängige Verformungsverhalten des Gehäuses (z.B. Dehnungsverhalten), wobei als Sollwert die Spaltgröße im kalten Zustand dient, diese verringert um mindestens einen vorabgespeicherten Wert eines Spaltanteils bestimmt bei maximalem Schub des Flugzeugtriebwerkes, und durch die modellbasierte Stellvorrichtung eine Stellgröße für ein Kühlungssystem des Gehäuses ermittelbar ist.

Durch die Modellierung allein der langsameren Anteile in der modellbasierten Stellvorrichtung kann eine der Gesamtdynamik angemessene, effiziente Einstellung der Spaltgröße erhalten werden.

In einer vorteilhaften Ausgestaltung weist die modellbasierte Stellvorrichtung für die Einflussgrößen eine Beziehung für das thermische Verhalten mindestens einer Rotorscheibe einer Kompressorstufe und / oder Turbinenstufe und eine Beziehung für das thermische Verhalten des Gehäuses auf. Insbesondere umfasst die modellbasierte Stellvorrichtung für die Einflussgrößen nur Beziehungen für das thermische Verhalten mindestens einer Rotorscheibe einer Kompressorstufe und / oder Turbinenstufe und das thermische Verhalten des Gehäuses.

Eine effiziente Ausführungsform für die modellbasierte Stellvorrichtung bildet das dynamische Verformungsverhalten von Bauteilen durch Sprungantworten erster Ordnung ab.

Ferner ist es vorteilhaft, wenn der Sollwert der Spaltgröße ausschließlich aus Werten ermittelbar ist, die unabhängig vom aktuellen Schubzustand des Flugzeugtriebwerks sind. Diese Unabhängigkeit kann insbesondere dadurch erreicht werden, dass die Spaltanteile hervorgerufen durch das mechanische und thermische Verformungsverhalten einer Schaufel, das mechanische Verformungsverhalten einer Rotorscheibe, das thermische Verformungsverhalten einer Einlaufvorrichtung (z.B. einem Liner oder einem Segment mit einem Liner) und / oder das mechanische Verformungsverhalten eines Gehäuses jeweils bei maximalem Schub ermittelt werden.

In einer Ausführungsform weist das Gehäuse mindestens eine Einlaufvorrichtung, insbesondere einen Liner oder ein Segment mit einem Liner auf.

In einer weiteren Ausführungsform werden berechnete und / oder gemessene Werte für die Temperatur, den Druck, die Geschwindigkeit und / oder die Drehzahl bei der Bestimmung der Stellgröße verwendet. Damit stehen weitere Werte für die Bestimmung der Stellgröße bereit.

Wenn die Spaltgröße bei den Eingangsgrößen der modellbasierten Stellvorrichtung berücksichtigt wird, liegt eine Regelung mit Rückkopplung vor. Anderenfalls kann das System auch ohne Rückkopplung arbeiten.

Die Aufgabe wird auch durch ein Flugzeugtriebwerk mit den Merkmalen des Anspruchs 10 gelöst.

In Zusammenhang mit den in den Figuren dargestellten Ausführungsbeispielen wird die Erfindung erläutert. Dabei zeigt
Fig. 1 eine schematische Darstellung eines Flugzeugtriebwerkes;
Fig. 2 eine schematische Darstellung eines Spaltes und der Einstellung der Spaltgröße;
Fig. 3 eine schematische Darstellung einer Ausführungsform des Systems zur Einstellung der Spaltgröße;
Fig. 4 eine schematische Darstellung möglicher oder tatsächlicher radialer Positionen der rotor- und gehäuseseitigen Spaltänderungen:
Fig. 5 eine schematische Darstellung unterschiedlicher Betriebszustände.

In Fig. 1 ist in schematischer Weise ein an sich bekanntes Flugzeugtriebwerk 100 dargestellt, bei dem Luft L von vorne in das Flugzeugtriebwerk 100 einströmt. Der größere Teil der einströmenden Luft L wird durch einen Nebenstromkanal 101 geführt und beschleunigt am hinteren Ende des Flugzeugtriebwerks 100 ausgestoßen.

Ein kleinerer Anteil der einströmende Luft L gelangt in das Kerntriebwerk 102 und wird dort in einem Kompressor mit mehreren Kompressorstufen 11 komprimiert. Die komprimierte Luft wird Brennkammern 103 zugeführt, wobei die komprimierte und erhitzte Luft dann einer Turbine mit Turbinenstufen 12 zugeführt wird, wobei die Luft dann am hinteren Ende des Flugzeugtriebwerks 100 beschleunigt ausströmt.

Die rotierenden Laufschaufeln 13 der Kompressorstufen 11 und der Turbinenstufen 12 werden von einem Gehäuse 10 umgeben, wobei die Details in Fig. 2 näher dargestellt sind. Die Darstellung der Fig. 1 ist lediglich beispielhaft zu verstehen. Die im Folgenden beschriebenen Ausführungsformen sind auch im Zusammenhang mit anderen Triebwerkbauformen anwendbar.

In Fig. 2 ist ein Ausschnitt des Gehäuses 10 dargestellt. Innerhalb des Gehäuses 10 ist eine Laufschaufel 15 auf einer Rotorscheibe angeordnet, wobei die Laufschaufelspitze 13 radial zum Gehäuse 10 orientiert ist. Gegenüber der Laufschaufelspitze 13 ist im Gehäuse 10 ein Liner 14 angeordnet. Bei einer Ausführungsform der vorliegenden Erfindung in einer Turbinenstufe 12 wird der Liner 14 in einem Segment angeordnet, dass dann mit dem Gehäuse verbunden wird.

Zwischen der Laufschaufelspitze 13 und dem Gehäuse 10, und hier insbesondere dem Liner 14, befindet sich der radiale Spalt mit der Spaltgröße S.

Zur Einstellung der Spaltgröße S wird in an sich bekannter Weise ein Kühlsystem 200 verwendet mit dem Kühlluft K auf die Außenseite des Gehäuses 10 aufgebracht werden kann. Ein System 1 zur aktiven Einstellung der radialen Spaltgröße stellt ein Ventil 201 des Kühlsystems 200 so ein, dass die Spaltgröße S den jeweiligen Erfordernissen angepasst wird. Wichtig ist dabei, dass die Laufschaufelspitze 13 nicht in Kontakt mit dem Gehäuse 10 oder dem Liner 14 gerät. Im kalten Zustand kann eine radiale relative Spalthöhe (Spalt / Länge der Laufschaufel) von 3 bis 4 % angestrebt werden. Im warmen Zustand ist eine relative Spalthöhe von 1% oder weniger erstrebenswert.

In Fig. 3 ist ein Schema mit einer bespielhaften Ausführungsform des erfindungsgemäßen Systems 1 zur aktiven Einstellung der radialen Spaltgröße S dargestellt, mit dem das Kühlsystem 200 einstellbar ist. Zur Vereinfachung wurden Störgrößen hier weggelassen.

Das System 1 weist eine modellbasierte Stellvorrichtung M auf, die als Eingangsgröße den Sollwert w erhält. Der Sollwert w ist hier die Spaltgröße Sk im kalten Zustand verringert um mindestens einen vorabgespeicherten Wert eines Spaltanteils Sm bestimmt bei maximalem Schub des Flugzeugtriebwerkes 100. Dies bedeutet, dass der Sollwert w sich in einfacher Weise aus einmal ermittelten und dann fest gespeicherten Werten bestimmen lässt.

In einer Ausführungsform wird der Spaltanteil Sm bei maximalen Schub in Abhängigkeit des thermischen Verhaltens einer Laufschaufel 15, des Verformungsverhaltens eines Rotors (z.B. dem Dehnungsverhalten), des thermischen Verhaltens des Liners 14 und / oder des druckabhängigen Verhaltens des Gehäuses 10 ermittelt. Diese Einflussgrößen reagieren dynamisch schneller als andere Bauteile, was im Folgenden noch näher erläutert wird. Durch die Bestimmung (und Festsetzung) der Werte bei maximalem Schub können diese Einflüsse unabhängig vom jeweiligen Schub gemacht werden. Somit wirkt sich eine Änderung des Schubes nicht auf die Sollwerte w aus.

Die Bauteile im Kerntriebwerk 102 weisen dabei unterschiedliche Zeitkonstanten T in ihrem Verformungsverhalten (z.B. Ausdehnung in radialer Richtung) auf. Beanspruchungen auf Grund der Drehzahl wirken schneller auf die Bauteile als thermische Einflüsse, da der Wärmetransport langsamer ist. Bei einer Beschleunigung nehmen dünne Gehäuse 10 die thermischen Dehnungen schneller an als massive Rotorscheiben. In einigen Ausführungsformen kann eine schnelle Reaktion Zeitkonstanten von deutlich unterhalb von 60 Sekunden, insbesondere unterhalb von 30 Sekunden aufweisen.

Bei einem Verzögerungsvorgang unterliegen die Bauteile unterschiedlicher thermischer Trägheit, was zu einer schnellen Verkleinerung der Spaltgröße S führen kann. Dabei besteht dann die Gefahr des Anlaufens der Laufschaufelspitzen 13 an die Wandung des Gehäuses 10 oder des Liners 14, z.B. bei einer Wiederbeschleunigung bei noch heißen Rotorscheiben (hot re-slam). Somit liegt eine Überlagerung von unterschiedlichen mechanischen (z.B. drehzahlabhängigen) oder thermischen Dynamikeffekten vor; d.h. es gibt schnellere und langsamere Einflussgrößen.

Für eine effiziente Einstellung weist das System 1 die modellbasierte Stellvorrichtung M auf, deren Modell nur Einflussgrößen berücksichtigt, deren zeitabhängiges, Verformungsverhalten (z.B. mit Zeitkonstanten Tᵢ) langsamer sind als das zeitabhängige Verformungsverhalten des Gehäuses 10 (z.B. mit der Zeitkonstanten T_{Gehäuse}) ist. Das Verformungsverhalten bezeichnet hier insbesondere das Dehnungsverhalten der Bauteile unter Belastung.

Damit dient das zeitabhängige, Verformungsverhalten des Gehäuses 10 als Referenz für die dynamischen Vorgänge, die im Modell M berücksichtigt oder eben auch nicht berücksichtigt werden.

In einer bestimmten Ausführungsform des Systems 1 mit der modellbasierten Stellvorrichtung M werden z.B. das thermale Verhalten der Turbinen-Rotorscheiben (d.h. das Material von der Welle bis zum Fuß der Laufschaufeln 15) und das thermale Verhalten des Gehäuses 10 berücksichtigt. Diese dynamischen Einflussgrößen sind vergleichsweise langsam. Schnellere Einflüsse, wie z.B. das thermale Verhalten der Laufschaufeln 15, der Einfluss der Zentrifugalkraft auf die Laufschaufeln 15 oder der Einfluss des Drucks auf das Gehäuse 10 werden von der modellbasierten Stellvorrichtung M nicht berücksichtigt.

Die in der modellbasierten Stellvorrichtung M wesentlichen thermalen Einflussgrößen für die Turbinen-Rotorscheiben und das Gehäuse 10 werden in geeigneter Form mathematischer Beziehungen (z.B. Differentialgleichung, Differenzengleichung, Übertragungsfunktion) in der modellbasierten Stellvorrichtung M gespeichert. Dabei ist es das Ziel, mit der Stellgröße y für das Kühlungssystem 200 den besten Wert für die Spaltgröße S einzustellen.

Eine Möglichkeit für die Modellierung besteht darin, das zeitliche Verformungsverhalten, wie z.B. das dynamische Dehnungsverhalten *xᵢ(t)* für ein Bauteil *i* durch Sprungfunktionen erster Ordnung zu approximieren: ${x}_{i} \left(t\right) = {x}_{i , ∞} + \left({x}_{i} \left(0\right) - {x}_{i , ∞}\right) \left({e}^{\frac{- t}{{T}_{i}}}\right)$

Dabei können Klassen von Sprungantworten xᵢ(t) für Bauteile mit schnellen und langsamen Dehnungsverhalten gebildet werden, wobei die Klasseneinteilung anhand der Zeitkonstanten *Tᵢ* geschehen kann. Außerdem wird in dem Modell für die Sprungantwort noch eine Konstante *x*_{*i*,∞} für den stationären Wert des Dehnungsverhaltens verwendet.

Die Sprungfunktionen für alle Bauteile *i* (z.B. Laufschaufel 15, Segment mit Liner, Gehäuse 10, Rotorscheibe), deren Zeitkonstanten *Tᵢ* oberhalb einer bestimmten Grenze liegen, werden für die modellbasierte Stellvorrichtung M verwendet.

Zusätzlich zu diesen langsamen Einflussgrößen können noch Werte (berechnet und / oder gemessen) für die Temperatur, den Druck, die Geschwindigkeit und / oder der Drehzahl bei der Bestimmung der Stellgröße y verwendet werden. In Fig. 3 wird dies durch eine zweite Modellkomponente M' dargestellt.

Eine modellbasierte Stellvorrichtung M, die sich auf die langsameren Einflussgrößen stützt, ist effizienter als ein Modell, das schnelle und langsame Einflussgrößen gemeinsam berücksichtigt. Die schnellen Änderungen in den Einflussgrößen können durch das Kühlsystem 200 in der Regel nicht schnell genug kompensiert werden, so dass die ausschließliche Berücksichtigung der langsameren Einflussgrößen zu einer ruhigeren Einstellung der Spaltgrößen führt. Die Stellgröße y wird nicht so starken Schwankungen unterworfen.

In Fig. 3 ist eine Steuerung ohne Rückkopplung dargestellt, d.h. die Werte für die Spaltgröße S (d.h. der Regelgröße) fließen nicht in die Bestimmung der Stellgröße y ein. Es ist aber durchaus auch möglich die Spaltgröße S direkt oder über davon abhängige Größen in die Bestimmung der Stellgröße y einzubeziehen, so dass ein Regelkreis mit Rückkopplung vorliegt. Die Spaltgröße S würde dann mit dem Sollwert w verknüpft werden.

In Fig. 4 ist das zeitabhängige Verhalten der unterschiedlichen Bauteile bei variierender Belastung in schematischer Weise dargestellt. Im oberen Teil ist das Band 20 dargestellt, in dem sich die innere Wandung des Gehäuses 10 bewegen kann. Im unteren Teil ist das Band 21 darstellt, in dem sich die Rotorscheibe bewegen kann.

Die dicke durchgezogene Linie 22 stellt die radialen Änderungen an Laufschaufelspitze 13 dar, die relativ hochfrequent sind. Die tatsächliche Position der inneren Gehäusewandung 23 ist in Fig. 4 durch eine durchgezogene Linie dargestellt.

Bei minimaler Kühlung (Min TCC) nimmt die Wandung 23 des Gehäuses 10 radial eine weit außenstehende Position ein. Bei maximaler Kühlung (Max TCC) zieht sich das Gehäuse 10 relativ weit zusammen, so dass der Radius kleiner geworden ist. In diesem Fall würde der Rotor bei hoher Drehzahl in das Gehäuse eindringen und dieses beschädigen.

Damit es nicht zum Anlaufen der Laufschaufelspitze 13 in das Gehäuse 10 kommt, muss die Wandung des Gehäuses 10 so positioniert sein, dass die maximal mögliche Position der Laufschaufel 14 radial kleiner ist, als die Position des Gehäuses 10, in Fig. 4 die durchgezogene Line 23.

Durch die in Zusammenhang mit Fig. 3 beschriebene modellbasierte Stellvorrichtung M werden die thermischen Ausdehnungen der Rotorscheibe und des Gehäuses 10 gemeinsam berücksichtigt; in einer Ausführungsform auch genau nur diese.

In Fig. 5 sind die Ausdehnungen der unterschiedlichen Bauteile für zwei unterschiedliche Lastfälle in schematischer Weise dargestellt. Es geht dabei jeweils um die Ausfüllung der Spaltgröße im kalten Zustand Sk.

Im linken Teil der Fig. 5 sind in zwei Balken die Dehnungsanteile der Bauteile dargestellt, die bei maximaler Leistung, aber jeweils unterschiedlicher Kühlung auftreten.

Das linke Balkendiagramm zeigt den thermischen Dehnungsanteil der Rotorscheibe D und den Anteil der Zentrifugalkraft CF bei abgeschalteter Kühlung (0%). Dies bedeutet, dass das Gehäuse 10 keinen nennenswerten Anteil an der Spaltschließung hat.

Wird die Kühlung von 0% auf 40% erhöht, was im mittleren Balkendiagramm dargestellt ist, so wirkt sich die Verformung C des Gehäuses 10 auf die Spaltschließung aus. Somit setzt sich die Schließung aus drei Anteilen zusammen, nämlich den beiden relativ langsamen thermische Anteilen der Rotorscheibe D, des Gehäuses C und dem schnellen Anteil CF. Die langsamen Anteile finden Eingang in den modellbasierten Regler M.

Der Rest der Spaltschließung bei maximaler Leistung und 40% Kühlung fast dann die schnellen Anteile Sm zusammen. Dieser Betrag kann einmal ermittelt werden und kann dann immer wieder verwendet werden, wie dies im Rahmen der Sollwertvorgabe in der oben beschriebenen (siehe Fig. 3) Ausführungsform der Fall ist.

Das rechte Balkendiagramm zeigt den Fall mittlerer Leistungsaufnahme, aber höherer Kühlung (60%). Die langsameren Anteile der Spaltschließung, d.h. der Anteil D der Rotorscheibe und der Anteil C der Gehäusedehnung entsprechen in der Summe den beiden Anteilen bei maximaler Leistung, aber geringerer Kühlung im mittleren Balkendiagram.

Der Anteil CF der zentrifugalen Dehnung ist kleiner, da die Drehzahlen bei mittlerer Leistung geringer ist. Wenn die Sollwertberechnung mittels der schnellen Dehnungsanteile bei maximalem Schub erfolgt (mittleres Balkendiagramm), so bleibt im rechten Balkendiagramm eine kleine Lücke, die als Sicherheitsabstand notwendig ist, wenn von mittlerer Leistung auf maximale Leistung umgeschaltet wird. Dies zeigt, dass die Sollwertbestimmung im Sinne der Fig. 3 sinnvoll ist.

### Bezugszeichenliste

- 1: System für die aktive Einstellung einer radialen Spaltgröße

- 10: Gehäuse
- 11: Kompressorstufe
- 12: Turbinenstufe
- 13: Schaufelspitzen
- 14: Einlaufvorrichtung, Liner
- 15: Laufschaufel

- 20: Band der Gehäusepositionen
- 21: Band der Schaufelspitzenposition
- 22: Tatsächliche Schaufelspitzenposition
- 23: Tatsächliche Gehäuseposition

- 100: Flugzeugtriebwerk
- 101: Nebenstromkanal
- 102: Kerntriebwerk
- 103: Brennkammer

- 200: Kühlsystem
- 201: Ventil

- C: thermischer Dehnungsanteil Gehäuse auf Grund von Kühlung
- CF: Dehnungsanteil auf Grund von Zentrifugalkräften
- D: thermischer Dehnungsanteil der Rotorscheibe
- L: einströmende Luft
- K: einströmende Kühlluft
- M: modellbasierte Stellvorrichtung
- S: Spaltgröße, radial (Einstellgröße, Regelgröße)
- Sk: Spaltgröße im kalten Zustand
- Sm: Spaltanteil bei maximalem Schub
- T: Zeitkonstante
- w: Sollwert
- y: Stellgröße

## Patentansprüche

1. System für die aktive Einstellung einer radialen Spaltgröße (S) zwischen einer Schaufelspitze (13) mindestens einer Kompressorstufe (11) und / oder mindestens einer Turbinenstufe (12) eines Flugzeugtriebwerks (100) und einem Gehäuse (10), das die mindestens eine Kompressorstufe (11) und / oder mindestens eine Turbinenstufe (12) umgibt,
**gekennzeichnet durch**
a) eine modellbasierte Stellvorrichtung (M), wobei die zeitabhängige Spaltgröße (S) durch die modellbasierte Stellvorrichtung (M) approximierbar ist und bei der nur Einflussgrößen berücksichtigt werden, deren zeitabhängiges Verformungsverhalten gleich oder langsamer ist als das zeitabhängige Verformungsverhalten des Gehäuses (10), wobei
b) als Sollwert (w) die Spaltgröße im kalten Zustand (Sk) dient, diese verringert um mindestens einen vorabgespeicherten Wert eines Spaltanteils (Sm) bestimmt bei maximalem Schub des Flugzeugtriebwerkes (100), und
c) durch die modellbasierte Stellvorrichtung (M) eine Stellgröße (y) für ein Kühlungssystem (200) des Gehäuses (10) ermittelbar ist.

2. System nach Anspruch 1, **dadurch gekennzeichnet, dass** die modellbasierte Stellvorrichtung (M) für die Einflussgrößen eine Beziehung für das thermische Verhalten mindestens einer Rotorscheibe einer Kompressorstufe (11) und / oder Turbinenstufe (12) und eine Beziehung für das thermische Verhalten des Gehäuses (10) umfasst.

3. System nach Anspruch 1 oder 2, **dadurch gekennzeichnet, dass** die modellbasierte Stellvorrichtung (M) für die Einflussgrößen nur Beziehungen für das thermische Verhalten mindestens einer Rotorscheibe einer Kompressorstufe (11) und / oder Turbinenstufe (12) und das thermische Verhalten des Gehäuses (10) umfasst.

4. System nach mindestens einem der vorhergehenden Ansprüche, **dadurch gekennzeichnet, dass** die modellbasierte Stellvorrichtung (M) das dynamische Verformungsverhalten von Bauteilen durch Sprungantworten erster Ordnung abbildet.

5. System nach mindestens einem der vorhergehenden Ansprüche, **dadurch gekennzeichnet, dass** der Sollwert (w) der Spaltgröße (S) ausschließlich aus Werten ermittelbar ist, die unabhängig vom aktuellen Schubzustand des Flugzeugtriebwerks (100) sind.

6. System nach mindestens einem der vorhergehenden Ansprüche, **dadurch gekennzeichnet, dass** der Spaltanteil (Sm) bestimmt bei maximalen Schub in Abhängigkeit des thermischen Verhaltens einer Schaufel, des Verformungsverhaltens eines Rotors, des thermischen Verhaltens einer Einlaufvorrichtung und / oder des druckabhängigen Verhaltens des Gehäuses (10) ermittelt wird.

7. System nach mindestens einem der vorhergehenden Ansprüche, **dadurch gekennzeichnet, dass** das Gehäuse (10) mindestens eine Einlaufvorrichtung, insbesondere einen Liner (14) oder ein Segment mit einem Liner aufweist.

8. System nach mindestens einem der vorhergehenden Ansprüche, **dadurch gekennzeichnet, dass** berechnete und / oder gemessene Werte für die Temperatur, den Druck, die Geschwindigkeit und / oder die Drehzahl bei der Bestimmung der Stellgröße (y) verwendet werden.

9. System nach mindestens einem der vorhergehenden Ansprüche, **dadurch gekennzeichnet, dass** die Spaltgröße (S) bei den Eingangsgrößen der modellbasierten Stellvorrichtung (M) berücksichtigt wird.

10. Flugzeugtriebwerk mit mindestens einem System nach den Ansprüchen 1 bis 9.

## Claims

1. System for the active setting of a radial clearance size (S) between a blade tip (13) of at least one compressor stage (11) and / or at least one turbine stage (12) of an aircraft engine (100) and a housing (10) that surrounds the at least one compressor stage (11) and / or the at least one turbine stage (12),
**characterized by** having
a) a model-based setting device (M), wherein the time-dependent clearance size (S) can be approximated by the model-based setting device (M), with only those influencing variables being taken into account that have a time-dependent deformation behavior which is equal to or slower than the time-dependent deformation behavior of the housing (10), wherein
b) the clearance size in the cold state (Sk) serves as the set point (w), with that clearance size being reduced by at least one previously saved value of a clearance proportion (Sm) that is determined at maximal thrust of the aircraft engine (100), and wherein
c) a control variable (y) for a cooling system (200) of the housing (10) can be determined by the model-based setting device (M).

2. System according to claim 1, **characterized in that** the model-based setting device (M) for the influencing variables comprises a relationship for the thermal behavior of at least one rotor disc of a compressor stage (11) and / or turbine stage (12) and a relationship for the thermal behavior of the housing (10).

3. System according to claim 1 or 2, **characterized in that** the model-based setting device (M) for the influencing variables comprises only relationships for the thermal behavior of at least one rotor disc of a compressor stage (11) and / or turbine stage (12) and the thermal behavior of the housing (10).

4. System according to at least one of the preceding claims, **characterized in that** the model-based setting device (M) models the dynamic deformation behavior of structural components by step responses of the first order.

5. System according to at least one of the preceding claims, **characterized in that** the set point (w) of the clearance size (S) can be determined exclusively from values that are independent of the current thrust state of the aircraft engine (100).

6. System according to at least one of the preceding claims, **characterized in that** that clearance proportion (Sm), which is established at maximal thrust, is determined depending on the thermal behavior of a blade, the deformation behavior of a rotor, the thermal behavior of an inlet device and / or the pressure-dependent behavior of the housing (10).

7. System according to at least one of the preceding claims, **characterized in that** the housing (10) has at least one inlet device, in particular a liner (14), or a segment comprising a liner.

8. System according to at least one of the preceding claims, **characterized in that** calculated and / or measured values for the temperature, the pressure, the speed and / or the rotational speed are used in determining the control variable (y).

9. System according to at least one of the preceding claims, **characterized in that** the clearance size (S) is taken into account in the input values of the model-based setting device (M).

10. Aircraft engine with at least one system according to the claims 1 to 9.

## Revendications

1. Système d'ajustement actif de la taille (S) d'une fente radiale entre une pointe d'aube (13) d'au moins un étage de compresseur (11) et/ou d'au moins un étage de turbine (12) d'un moteur d'aéronef (100) et un boîtier (10) qui entoure au moins un étage de compresseur (11) et/ou au moins un étage de turbine (12),
**caractérisé par**
a) un dispositif de réglage (M) basé sur un modèle, la taille (S) de la fente dépendant du temps pouvant être approximée par le dispositif de réglage (M) basé sur un modèle et seules des grandeurs d'influence dont le comportement de déformation en fonction du temps est égal ou plus lent que le comportement de déformation en fonction du temps du boîtier (10) étant considérées,
b) la taille de la fente à l'état froid (Sk) étant utilisée en tant que valeur de consigne (w), celle-ci étant déterminée réduite d'au moins une valeur mémorisée préalablement d'une proportion de fente (Sm) dans le cas d'une poussée maximale du moteur d'aéronef (100), et
c) une grandeur de réglage (y) pour un système de refroidissement (200) du boîtier (10) pouvant être déterminée par le dispositif de réglage (M) basé sur un modèle.

2. Système selon la revendication 1, **caractérisé en ce que** le dispositif de réglage (M) basé sur un modèle comprend, pour les grandeurs d'influence, une relation pour le comportement thermique d'au moins un disque de rotor d'un étage de compresseur (11) et/ou d'un étage de turbine (12) et une relation pour le comportement thermique du boîtier (10).

3. Système selon la revendication 1 ou 2, **caractérisé en ce que** le dispositif de réglage (M) basé sur un modèle comprend, pour les grandeurs d'influence, seulement des relations pour le comportement thermique d'au moins un disque de rotor d'un étage de compresseur (11) et/ou d'un étage de turbine (12) et le comportement thermique du boîtier (10).

4. Système selon au moins l'une quelconque des revendications précédentes, **caractérisé en ce que** le dispositif de réglage (M) basé sur un modèle reproduit le comportement de déformation dynamique de composants par des réponses impulsionnelles de premier ordre.

5. Système selon au moins l'une quelconque des revendications précédentes, **caractérisé en ce que** la valeur de consigne (w) de la taille de la fente (S) peut être déterminée exclusivement à partir de valeurs qui sont indépendantes de l'état de poussée actuelle du moteur d'aéronef (100).

6. Système selon au moins l'une quelconque des revendications précédentes, **caractérisé en ce que** la proportion de fente (Sm) est déterminée pour une poussée maximale en fonction du comportement thermique d'une aube, du comportement de déformation d'un rotor, du comportement thermique d'un dispositif d'entrée et/ou du comportement du boîtier (10) en fonction de la pression.

7. Système selon au moins l'une quelconque des revendications précédentes, **caractérisé en ce que** le boîtier (10) présente au moins un dispositif d'entrée, en particulier une chemise (14) ou un segment avec une chemise.

8. Système selon au moins l'une quelconque des revendications précédentes, **caractérisé en ce que** des valeurs calculées et/ou mesurées pour la température, la pression, la vitesse et/ou la vitesse de rotation sont utilisées lors de la détermination de la grandeur de réglage (y).

9. Système selon au moins l'une quelconque des revendications précédentes, **caractérisé en ce que** la taille de la fente (S) est prise en compte pour les grandeurs d'entrée du dispositif de réglage (M) basé sur un modèle.

10. Moteur d'aéronef comprenant moins un système selon les revendications 1 à 9.
